# EUROPÄISCHE PATENTSCHRIFT

(11) **EP 1 464 611 B1**
(45) Veröffentlichungstag und Bekanntmachung des Hinweises auf die Patenterteilung: **13.09.2006**
(21) Anmeldenummer: 04006657.3
(22) Anmeldetag: 19.03.2004
(51) Int. Cl.: B66D 1/48

(54) **Verfahren zur Laufberuhigung einer Gliederkette eines Kettenzuges, insbesondere zur Verhinderung der Ausbildung einer Resonanzschwingung der Gliederkette, und einen Kettenzug hierfür**
Process for stilling the motion of a link chain of a chain hoist, in particular for preventing the emergence of a resonant vibration of the link chain, and chain hoist therefor
Procédé de tranquillisation de la marche d'une chaîne à maillons d'un palan à chaîne, particulièrement pour éviter l'apparition d'une vibration de résonnance de la chaîne à maillons, et palan à chaîne associé

(30) Priorität: 31.03.2003 DE 10314724
(43) Veröffentlichungstag der Anmeldung: 06.10.2004
(73) Patentinhaber: Demag Cranes & Components GmbH, 58300 Wetter (DE)
(72) Erfinder: Schröder, Eberhard, 58553 Halver (DE); Persico, Giuliano, 58300 Wetter (DE)
(74) Vertreter: Moser & Götze

(56) Entgegenhaltungen:
- EP-A- 0 734 993
- EP-A- 0 798 488
- EP-A- 0 903 313
- WO-A-99/29032
- DE-A- 4 038 981
- GB-A- 2 266 976
- US-A- 3 918 552
- US-A- 5 377 296
- PATENT ABSTRACTS OF JAPAN vol. 014, no. 157 (M-0955), 27. März 1990 (1990-03-27) -& JP 02 018296 A (ISHIKAWAJIMA HARIMA HEAVY IND CO LTD), 22. Januar 1990 (1990-01-22)

## Beschreibung

Die Erfindung betrifft ein Verfahren zur Laufberuhigung einer Gliederkette eines Kettenzuges, insbesondere zur Verhinderung der Ausbildung einer Resonanzschwingung der Gliederkette, in dem eine Gliederkette über ein polygonales Kettenrad mit ungleichförmiger Teilung geführt wird, das von einem Elektromotor angetrieben wird. Auch betrifft die Erfindung einen Kettenzug mit einer über ein polygonales Kettenrad geführten Kette und mit einem auf das Kettenrad wirkenden Elektromotor.

Aus der deutschen Patentanmeldung DE 1 531 307 A1 ist ein Kettenzug mit einem elektromotorischen Antrieb bekannt. Der Kettenzug besteht im Wesentlichen aus einem von dem Elektromotor angetriebenen Kettenrad, über das die Kette, insbesondere eine Rundstahlkette, mit einem Lastaufnahmemittel geführt ist. Das Kettenrad ist hierbei als sogenanntes Taschenrad ausgebildet, dessen Taschen die Kettenglieder der Kette zur Übertragung der Hubkräfte formschlüssig aufnehmen. Dabei wechseln ein liegendes und ein stehendes Kettenglied sich im Ablauf von dem Kettenrad ab. Entsprechend dem Krümmungsverhalten der Kette hat das Kettenrad einen ungleichmäßigen polygonalen Umfang. Dieser polygonale Umfang des Kettenrades bedingt, dass beim Ablauf der Kette von dem Kettenrad der wirksame Radius des Kettenrades sich winkelabhängig ändert und somit die Geschwindigkeit der Kette entsprechend periodisch schwankt. Die periodischen Schwankungen treten somit auch bei konstanter Drehzahl des Elektromotors auf. Damit verbunden sind ein unruhiger Lauf der Kette, eine ständige Schwellbelastung des Kettenzugs und etwaig auftretende störende Resonanzeffekte.

Um die Schwankungen der Ablaufgeschwindigkeit der Kette vom Kettenrad zu verringern, ist bekannt, das an dem Elektromotor angeordnete Abtriebszahnrad und das hiermit kämmende Antriebszahnrad des Kettenrades jeweils in einer von der Kreisform abweichenden Form also unrund auszuführen, um somit dem zuvor beschriebenen Polygoneffekt entgegenwirkend die Drehzahl des Kettenrades schwellen zu lassen.

Dieses mechanisch wirkende Ausgleichssystem kann nur begrenzt zu einer Vergleichmäßigung der Ablaufgeschwindigkeit einer Kette eines Kettenzugs führen, da es beim Polygoneffekt nur die mathematischen Glieder mit niedriger Ordnung berücksichtigt. Außerdem erfordern diese mechanisch wirkenden Ausgleichssysteme einen erhöhten konstruktiven Aufwand.

Des Weiteren ist aus der deutschen Offenlegungsschrift DE 199 58 709 A1 ein Verfahren und eine Einrichtung zum Reduzieren des Polygoneffektes im Umlenkbereich von Personenförderanlagen, insbesondere von Rolltreppen oder Rollsteigen, bekannt. Die Personenförderanlagen weisen eine endlos umlaufende Laschenkette bzw. sogenannte Gallsche Kette auf, die zwischen zwei Umlenkrädern umläuft und zumindest im Bereich ihres Obertrums rollend abgetragen wird. Die Laschenkette bzw. Gallsche Kette und auch die Umlenkräder zeichnen sich durch eine gleichmäßige Teilung aus. Eines der beiden Umlenkräder wird von einem Elektroantrieb angetrieben. Zum Reduzieren des beim Umlauf der Laschenkette um die Umlenkräder auftretenden Polygoneffektes wird der Drehzahl des Umlenkrades eine andersartige Drehzahl überlagert. Im Ergebnis wird der elektrische Antrieb über einen Frequenzumrichter in der Art angesteuert, dass dieser mit einer nicht konstanten Drehzahl umläuft. Eine dem Frequenzumrichter zugeordnete Regeleinrichtung verarbeitet als Eingangssignale die Phasenlage des Umlenkrades und/oder die Geschwindigkeit der Kette.

Eine Weiterentwicklung der vorbeschriebenen Einrichtung zum Reduzieren des Polygoneffektes im Umlenkbereich von Personenförderanlagen, insbesondere von Rolltreppen oder Rollsteigen, ist aus der deutschen Patentschrift DE 101 20 767 C2 bekannt. Dort wird eine positionsabhängige Steuerung der Geschwindigkeit der Kette dahingehend herbeigeführt, dass die Geschwindigkeitsschwankungen ermittelt werden, die am Kettenstrang beim Antrieb mit im Wesentlichen konstanter Drehfrequenz entstehen. Ein Ausgleich der ermittelten Geschwindigkeitsschwankungen soll dann dadurch erreicht werden, dass das Umlenkrad mit ungleichförmiger Drehfrequenz betrieben wird und hierzu eine mathematische Funktion ermittelt wird, die im Betriebszustand lediglich mit der Winkellage des Umlenkrades synchronisiert wird.

Die vorbeschriebenen Verfahren und Einrichtungen zum Reduzieren des Polygoneffektes im Umlenkbereich von Personenförderanlagen beziehen sich auf eine endlose umlaufende Laschenkette. Diese Laschenkette weist in üblicher Weise eine feste Länge auf, hat eine gleichen Teilung und ist zumindest im Bereich des Obertrums abgestützt. Der auftretende Polygoneffekt ist somit abhängig von der gleichförmigen Teilung des Kettenrades. Dadurch dass die Laschenkette zumindest im Bereich der Laschenkette aufliegt, erfährt diese eine starke Dämpfung. Außerdem ist der auftretende und zu reduzierende Polygoneffekt durch die feste Länge der Laschenkette leichter zu beherrschen.

Ausgehend von diesem Stand der Technik liegt der vorliegenden Erfindung die Aufgabe der Erfindung zu Grunde, ein Verfahren zur Laufberuhigung einer Gliederkette eines Kettenzuges, insbesondere zur Verhinderung der Ausbildung einer Resonanzschwingung der Gliederkette, und einem Kettenzug hiermit zu optimieren.

Diese Aufgabe wird durch ein Verfahren zum Vermindern des Polygoneffekts bei einem Kettentrieb, insbesondere bei einem Hebezeug, mit den Merkmalen des Anspruchs 1 und durch einen Kettentrieb, insbesondere für ein Hebezeug, durch die im Anspruch 7 angegebenen Merkmale gelöst. Durch die kennzeichnenden Merkmale der Unteransprüche 2 bis 6 beziehungsweise 8 bis 11 ist die Erfindung in vorteilhafter Weise weiter ausgestaltet.

Erfindungsgemäß wird bei einem Verfahren zur Laufberuhigung einer Gliederkette eines Kettenzuges, insbesondere zur Verhinderung der Ausbildung einer Resonanzschwingung der Gliederkette, in dem eine Gliederkette über ein polygonales Kettenrad mit ungleichförmiger Teilung geführt wird, das von einem Elektromotor angetrieben wird, eine Vermeidung von Resonanzschwingungen, dadurch erreicht, dass der Geschwindigkeit des Kettenrades eine periodische und/oder stochastische sowie dämpfende Steuergröße überlagert wird und die dämpfende Steuergröße eine Änderung der Kettengeschwindigkeit in Art bewirkt, dass eine Ausbildung einer Resonanzschwingung verhindert wird. Dieses Verfahren verhindert die Anregung der Eigenresonanzen im Bereich des Hubweges mit sich ändernder wirksamer Kettenlänge und für unterschiedliche Lasten.

Zur Nachbildung eines gedämpften kinetischen Models wird der Elektromotor über einen elektronischen Dämpfer angesteuert.

In bevorzugter Ausgestaltung ist vorgesehen, dass dem elektronischen Dämpfer als erste Eingangsgröße eine Soll-Drehzahl des Kettenrades und als zweite Eingangsgröße ein Ist-Winkel des Kettenrades zugeführt werden und in dem elektronischen Dämpfer aus den beiden Eingangsgrößen eine dämpfende Steuergröße errechnet wird, die in Form einer gedämpften Drehzahl an den Elektromotor übergeben wird.

Vorzugsweise wird als dämpfende Steuergröße eine Dämpfungskraft in dem elektronischen Dämpfer berechnet, die proportional der Geschwindigkeitsschwankungsamplitude der Last ist und aus dem sensorisch erfassten Ist-Winkel berechnet wird.

Das Verfahren überwacht sich in vorteilhafter Weise selbst, in dem die Wirkung einer sich aufbauenden Resonanzschwingung durch Sensorik erfasst wird und bei Bedarf die dämpfende Steuergröße verändert wird.

Die Ansteuerung des Elektromotors kann vereinfacht werden, wenn eine konstante Last von dem Kettenzug zu handhaben ist. Dann wird in einer Geschwindigkeitsvorsteuerung wegabhängig die Kettengeschwindigkeit mit einem programmierbaren Geschwindigkeitsmuster zur Vermeidung der Ausbildung einer Resonanzschwingung der Gliederkette überlagert.

Außerdem wird bei einem Kettenzug mit einer über ein polygonales Kettenrad geführten Kette und mit einem auf das Kettenrad wirkenden Elektromotor, eine Reduzierung der Auswirkungen des Polygoneffekts dadurch erreicht, dass dem Elektromotor ein elektronischer Dämpfer vorgeschaltet ist, der eine Steuerung des Elektromotors in der Art bewirkt, dass eine Ausbildung einer Resonanzschwingung der Gliederkette verhindert wird.

In vorteilhafter Weise werden durch den elektronischen Dämpfer ein ruhiger Lauf der Kette, eine geringere Schwellbelastung des Kettenzugs und kaum auftretende störende Resonanzeffekte erreicht. Der elektronische Dämpfer kann besonders vorteilhaft an eine Veränderung der Dämpfungsparameter angepasst werden.

Besonders vorteilhaft ist, dass dem elektronischen Dämpfer als erste Eingangsgröße eine Soll-Drehzahl des Kettenrades und als zweite Eingangsgröße ein Ist-Winkel des Kettenrades zugeordnet ist. Bevorzugt wird am Kettenrad ein Sensor in Form eines Impulsgebers zur impulsweisen Ermittlung des Ist-Winkels angeordnet, von dem pro Kettenradumdrehung mindestens ein winkelsynchroner Impuls erzeugt wird. Die augenblickliche Winkellage wird dann durch Interpolation zwischen zwei aufeinander folgenden Impulsen bestimmt.

Der elektronische Dämpfer ist vorzugsweise als Vorsteuerglied ausgebildet, welches Bestandteil eines offenen Regelkreises ist. Diese Lösung ist gegenüber einem auch möglichen geschlossenen Regelkreis mit einem Zustandsregler weniger aufwendig.

In einer bevorzugten Ausgestaltung wird eine empirische Optimierung der dämpfenden Steuergröße dadurch erreicht, dass mindestens Sensor die Wirkung einer sich aufbauenden Resonanzschwingung erfasst und bei Bedarf die dämpfende Steuergröße verändert wird.

Die Erfindung wird nachfolgend anhand einer Zeichnung beschrieben. Es zeigen:
- Figur 1: ein Blockschaltbild eines erfindungsgemäß ausgebildeten Kettenzug mit einem elektronischem Dämpfer und
- Figur 2: ein Kraft-Zeit-Diagramm der polygonerregten Kettenschwingung eines Kettenzugs nach dem Stand der Technik und
- Figur 3: ein Kraft-Zeit-Diagramm der polygonerregten Kettenschwingung eines erfindungsgemäßen Kettenzugs.

Die Figur 1 zeigt ein Blockschaltbild eines erfindungsgemäß ausgebildeten Kettentriebs in Anwendung für einen Kettenzug 1 zum Heben und-Senken von Lasten 6, von dem schematisch ein Elektromotor 2, ein mit dessen nicht dargestellter Abtriebswelle verbundenes Getriebe 3 und ein mit dessen wiederum nicht dargestellter Abtriebswelle verbundenes Kettenrad 4 zu erkennen sind. Das Kettenrad 4 ist in herkömmlicher Weise als Taschenrad mit einem polygonalen Umfang und mit einer ungleichförmigen Teilung für die Aufnahme der relativ zueinander verschwenkbaren Kettenglieder der Gliederkette 5 ausgebildet. Das Entsprechend der ungleichförmigen Teilung des Kettenrades 4 ist die Kette 5 mit ihren Kettengliedern in der Weise um das Kettenrad 4 geführt, dass die einzelnen Glieder abwechselnd hintereinander stehend und liegend mit dem Kettenrad 4 in Eingriff kommen. Die Gliederkette 5 ist als Rundstahlkette ausgebildet und dient in üblicher Weise als Tragorgan für die zu hebende beziehungsweise abzusenkende Last 6, die an dem unteren Ende der Kette 5 hängt.

Die als Tragorgan frei hängende Kette 5 wird mechanisch nicht geführt und ist in Bezug auf seitliche Auslenkungen nahezu ungedämpft. Die wirksamen Länge der Kette 5 variiert je nach der vertikalen Position der Last 6. Auch kann sich im Betrieb die von dem Kettenzug 1 zu handhabende Last 6 ändern. Die Eigenfrequenz des Kettenzuges 1 ist eine Funktion der Federkonstanten der Kette 5, in die auch die variable wirksame Länge der Kette 5 eingeht, und der Masse von Last 6 und Kette 5. Durch die variablen Massen der Lasten 6 und die ändernden wirksamen Längen der Kette 5 entsteht ein Band von Eigenfrequenzen für den Kettenzug 1. Mit der Änderung der Masse und der wirksamen Länge der Kette 5 ändern sich auch die Eigenfrequenzen des Kettenzuges sowie die Lage der Resonanzstellen entlang der Kette 5. Der Kettenzug 1 stellt somit ein schwingungsfähiges Gebilde mit ausgeprägten Resonanzpunkten dar. Das zugehörige mechanische Modell entspricht einem ungedämpften Schwinger.

Es ist bekannt, dass eine Anregung eines Kettenzuges 1 im Bereich seiner Eigenfrequenzen zu Resonanzeffekten führt. Derartige Resonanzeffekte haben die unerwünschte Folge, dass ausgehend von der geringen Dämpfung der Kette 5 es zu erheblichen überwiegend seitlichen Auslenkungen der Kette 5 kommt.

Die für die Anregung des Kettenzuges 1 in Frage kommenden Erregerfrequenzen ergeben sich aus der Geometrie und der Drehzahl-des Kettenrades 4. Da wie zuvor beschrieben das Kettenrad 4 eine ungleichförmige Teilung aufweist, werden mindestens zwei Erregerfrequenzen erzeugt, die durch die in Bezug auf die Drehachse des Kettenrades 4 unterschiedlich geometrisch angeordneten Eingriffspunkte für die stehenden und liegenden Glieder der Kette 5 bedingt sind. Diese beiden Erregerfrequenzen überlagern sich additiv.

Die zugehörige Wegschwankungsamplitude *y*ₚₒₗ lautet: ${y}_{pol} = {s}_{1} sin ( e {Ψ}_{rad} ) + {s}_{2} sin ( 2 e {Ψ}_{rad} )$

Hierbei bedeuten:
- e: Anzahl der Ecken des Kettenrades
- s₁: Fourier-Koeffizient
- s₂: Fourier-Koeffizient
- Ψ_{rad}: Ist-Winkel im Bogenmaß

Die zugehörige Geschwindigkeitsschwankungsamplitude *ẏ*ₚₒₗ lautet: ${\dot{y}}_{pol} = {\dot{ψ}}_{rad} [ e {s}_{1} cos ( e {Ψ}_{rad} ) + 2 e {s}_{2} cos ( 2 e {Ψ}_{rad} ) ]$

Neben den vertikalen Geschwindigkeitsschwankungen der ungeführten Gliederkette 5 treten auch in einer kleineren Größenordnung horizontale Geschwindigkeitsschwankungen auf. Bei Laschenketten wird demgegenüber durch das gleichförmige Kettenrad 4 nur eine Erregerfrequenz erzeugt. Diese Erregerfrequenzen führen dazu, dass der Kettentrieb 1 an mindestens zwei Positionen des nutzbaren Hubweges der Kette 5 in die unerwünschte Eigenresonanz gerät. Beim Durchfahren der Resonanzstellen entlang des Hubweges der Last 6 gerät die Last 6 in heftige Schwingungen. Die Schwingungsamplitude der Geschwindigkeitsschwankung der Kette 5 und der daraus resultierenden Kettenkraftschwankung ist um ein Vielfaches größer als die durch den Polygoneffekt hervorgerufenen Geschwindigkeits- und Kettenkraftschwankungen. Im Gegensatz zu den durch die Eigenresonanz hervorgerufenen Schwingungen führen die durch den Polygoneffekt kaum zu einer Störung des Betriebs des Kettenzuges 1.

Die ungleichförmige Teilung des Kettenrades 4 ruft die auch als Polygoneffekt bekannte Schwankung der Ablaufgeschwindigkeit der Kette 5 von dem Kettenrad 4 hervor, die auch zu einer Laufunruhe des Kettenzuges 1 führt, jedoch im Vergleich zu den vorbeschriebenen Resonanzeffekten geringer sind

Ausgehend von der Erkenntnis, dass in dem in kinetischer Hinsicht betrachteten System des Kettenzuges 1 praktisch eine Dämpfung fehlt, liegt der vorliegenden Erfindung die Kernidee zu Grunde, diese fehlende Dämpfung elektronisch zu realisieren. Hierzu wird dem über eine Leistungs-Endstufe 7 mit Energie versorgte Elektromotor 2 ein elektronischer Dämpfer 8 vorgeschaltet. Die Aufgabe des elektronischen Dämpfers 8 ist es, den Elektromotor 2 über die Leistungs-Endstufe 7 so zu steuern beziehungsweise zu regeln, dass der durch die über das Kettenrad 4 ablaufende Kette 5 hervorgerufene Polygoneffekt soweit verändert wird, dass die Anregung der Eigenresonanzen im Bereich des Hubweges mit sich ändernder wirksamer Kettenlänge und für unterschiedliche Lasten verhindert wird. Ein ruhiger Lauf der Kette 5 und somit der Last 6 ist die direkte Folge.

Eine geeignete Steuergröße für den elektronischen Dämpfer 8 lässt sich ausgehend von den folgenden kinetischen Grundlagen ermitteln.

Die Bewegungsgleichung für den praktisch ungedämpften Kettenzug 1 lautet: $m {{y}^{¨}}_{m} + k {y}_{m} = k {y}_{pol}$

Hierbei bedeuten:
- m: Masse der Kette 5 und der Last 6
- k: Federkonstante der Kette 5
- yₘ: Wegschwankungsamplitude bezogen auf die Masse m

Gegenüber einem für den Betrieb eines Kettenzuges 1 gewünschten gedämpften Systems fehlt der in gedämpften Systemen übliche Term c *ẏ*ₘ. In der vorliegenden Erfindung wird dieser Term durch die elektronische Dämpfungskraft F_{D} realisiert. Die erforderliche Dämpfungskraft F_{D} wird in dem elektronischen Dämpfer 8 über eine kontinuierliche sensorische Erfassung der jeweils aktuellen Winkelstellung ψ_{rad} aus der Wegschwankungsamplitude *y*ₚₒₗ, ermittelt.

Die Bewegungsgleichung für den mit dem elektronischen Dämpfer 8 gedämpften Kettenzug 1 lautet: $m {{y}^{¨}}_{m} + k {y}_{m} = k {y}_{pol} + {F}_{D}$

Hierbei bedeuten:
- m: Masse der Kette 5 und der Last 6
- k: Federkonstante der Kette 5
- yₘ: Wegschwankungsamplitude bezogen auf die Masse m

Aus der Lösung der Differentialgleichung ₘ kann die Geschwindigkeitsschwankungsamplitude *ẏ*ₘ bezogen auf die Masse m ermittelt werden: ${\dot{y}}_{m} = {\dot{ψ}}_{k} [ {V}_{1} e {s}_{1} cos ( e {Ψ}_{rad} - {φ}_{1} ) + {V}_{2} 2 e {s}_{2} cos ( 2 e {Ψ}_{rad} - {φ}_{2} ) ]$

Hierbei gilt: $V = \sqrt{\frac{1}{{( 1 - {η}^{2} )}^{2} + 4 {D}^{2} {η}^{2}}}$ und $ϕ = \frac{2 D η}{1 - {η}^{2}}$ mit D als Dämpfungsmaß nach Lehr und *η* als Frequenzverhältnis.

Aus einem Vergleich der Gleichung der Geschwindigkeitsamplitude *ẏ*ₚₒₗ im Bereich des Kettenrades 4 mit der Gleichung für die Geschwindigkeitsamplitude *ẏ*ₘ im Bereich der Masse m ergibt sich, dass die dämpfende Steuergröße ein um V₁, V₂ verstärktes sowie um φ₁, φ₂ phasenverschobenes Korrektursignal ist. Die Größen V₁, V₂ sowie φ₁, φ₂ werden durch Lösung der Differentialgleichung bestimmt. Die Größen V₁, V₂ sowie φ₁, φ₂ können leicht verändert werden und hierdurch eine Anpassung zur Berücksichtigung von Totzeiten, die durch Trägheiten oder Spiel im Kettentrieb bedingt sind, einfach möglich. Somit ist eine einfache Optimierung des elektronischen Dämpfers 8 auf den Istzustand des Kettentriebes 1 durchzuführen.

Eine suboptimale Einstellung der dämpfenden Steuergröße führt dazu, dass die Resonanzschwingung nicht hinreichend gedämpft, im ungünstigsten Fall sogar angefacht wird.

Die so ermittelte dämpfende Steuergöße wird dem elektrischen Dämpfer zugeführt und bewirkt eine dem Polygoneffekt entgegenwirkende schwellende Drehzahländerung des Kettenrades 4. Hierzu wird der elektronische Dämpfer 8 mit der Soll-Drehzahl n_{Soll} als erste Eingangsgröße versorgt. Als weitere Eingangsgröße dient der Ist-Winkel ψ_{rad} des Kettenrades 4, die im vorliegenden Ausführungsbeispiel an dem Kettenrad 4 oder wahlweise an dem Elektromotor 2 oder dem Getriebe 3 über einen Sensor in Form eines Impulsgebers 9 abgegriffen wird. Der Impulsgeber 9 kann optisch, magnetisch oder induktiv sein, von dem pro Umdrehung des Kettenrads 4 mindestens ein winkelsynchroner Impuls erzeugt wird. Die augenblickliche Winkellage ψ_{rad} wird dann durch Interpolation zwischen 2 aufeinander folgenden Impulsen bestimmt. Grundsätzlich ist es auch möglich, den Polygoneffekt über andere vorzugsweise leichter erfassbare Größen, wie beispielsweise den Strom des Motors 2, die Kettengeschwindigkeit oder die Kettenkraft zu bestimmen.

Der elektronische Dämpfer 8 ist im vorliegenden Ausführungsbeispiel als Vorsteuerglied ausgebildet, in dem die zweite Eingangsgröße der Ist-Winkel Ψ_{rad} über eine mathematische Funktion *y*ₘ (Ψ_{rad}) höherer Ordnung in einen Korrekturwert für die erste Eingangsgröße die Soll-Drehzahl n_{Soll} umgerechnet wird und in dem Summationspunkt mit der Soll-Drehzahl n_{Soll} überlagert wird. Als Ausgangsgröße liefert der elektronische Dämpfer 8 somit wieder eine Sollgröße n*_{Soll} als Eingangsgröße für die Leistungs-Endstufe 7.

Grundsätzlich wäre es auch möglich, den elektronischen Dämpfer 8 als Zustandsregler auszubilden und somit einen geschlossenen Regelkreis im Gegensatz zu dem Regelkreis mit dem vorbeschriebenen Vorsteuerglied zu bilden.

Zusätzlich wird eine Optimierung der dämpfenden Steuergröße durch Rückführung des Motorstromes, der Kettengeschwindigkeit oder der Kettenkraft in den elektronischen Dämpfer 8 erreicht. Diese messbaren Größen erfahren durch eine einsetzende Resonanzschwingung eine entsprechende, überlagerte Schwingung, die einen Rückschluss auf eine noch vorhandene Resonanzschwingung beziehungsweise Rest-Resonanzschwingung erlauben. Hiervon ausgehend kann dann die dämpfende Steuergröße*ẏ*ₘ in dem elektronischen Dämpfer 8 optimiert werden.

In einer vereinfachten Ausführung des elektronischen Dämpfers 8 kann einfach die Kettengeschwindigkeit moduliert werden, so dass die Anregung mit der kritischen Frequenz durch die Änderung der Geschwindigkeit verhindert wird. Es wird somit gezielt einer Einstellung einer Anregung des Kettenzuges 1 entgegengewirkt, indem die Erregerfrequenz stetig verändert wird. Auch ist es möglich im Falle einer konstanten Last 6 mittels eine Geschwindigkeitsvorsteuerung wegabhängig die Kettengeschwindigkeit mit einem programmierbaren Geschwindigkeitsmuster so zu überlagern, dass damit Resonanzschwingungen verhindert werden.

Auch können die Resonanzstellen durch die oben beschriebenen Rückführungen des Motorstromes, der Kettengeschwindigkeit oder der Kettenkraft in den elektronischen Dämpfer 8 festgestellt werden oder sind geschwindigkeitsabhängig bei bekannter Last 6 aus den Systemgrößen des Kettentriebs 1 bestimmbar, so dass eine Lageerfassung am Kettentrieb ausreicht, um die Annäherung an eine Resonanzstelle zu bestimmen.

In der Figur 2 ist ein Kraft-Zeit-Diagramm der polygonerregten Kettenschwingung eines Kettenzugs nach dem Stand der Technik gezeigt. Im Vergleich hierzu ist in der Figur 3 ein Kraft-Zeit-Diagramm der polygonerregten Kettenschwingung eines erfindungsgemäßen Kettenzugs dargestellt. Es ist ersichtlich, dass über die in der x-Achse dargestellte Zeit von 0 bis etwa 11 s, in der versuchsweise ein Hebevorgang einer Last durchgeführt wird, die Schwankungsbreite der auf der y-Achse aufgetragenen Kettenkraftamplitude von bis zu etwa ± 700N durch den erfindungsgemäßen elektronischen Dämpfer 8 bis auf etwa ± 70N reduziert werden kann. Hierdurch wird ein ruhiger Lauf der Kette und eine geringere Schwellbelastung des Kettenzugs erreicht.

### Bezugszeichenliste

- 1: Kettenzug
- 2: Elektromotor
- 3: Getriebe
- 4: Kettenrad
- 5: Gliederkette
- 6: Last
- 7: Leistungs-Endstufe
- 8: elektronischer Dämpfer
- 9: Impulsgeber

- Ψ_{rad}: Ist-Winkel
- n_{Soll}: Soll-Drehzahl
- n*_{Soll}: Dämpfende Steuergröße

## Patentansprüche

1. Verfahren zur Laufberuhigung einer Gliederkette eines Kettenzuges, insbesondere zur Verhinderung der Ausbildung einer Resonanzschwingung der Gliederkette, in dem eine Gliederkette über ein polygonales Kettenrad mit ungleichförmiger Teilung geführt wird, das von einem Elektromotor angetrieben wird,
**dadurch gekennzeichnet,**
**dass** der Geschwindigkeit des Kettenrades (4) eine periodische und/oder stochastische sowie dämpfende Steuergröße überlagert wird und die dämpfende Steuergröße eine Änderung der Kettengeschwindigkeit in Art bewirkt, dass eine Ausbildung einer Resonanzschwingung verhindert wird.

2. Verfahren nach Anspruch 1, **dadurch gekennzeichnet, dass** der Elektromotor (2) über einen elektronischen Dämpfer (8) angesteuert wird.

3. Verfahren nach Anspruch 2, **dadurch gekennzeichnet, dass** dem elektronischen Dämpfer (8) als erste Eingangsgröße eine Soll-Drehzahl (n_{Soll}) des Kettenrades (5) und als zweite Eingangsgröße ein Ist-Winkel (Ψ_{rad}) des Kettenrades (5) zugeführt werden und in dem elektronischen Dämpfer (8) aus den beiden Eingangsgrößen eine dämpfende Steuergröße errechnet wird, die in Form einer gedämpften Drehzahl (n*_{Soll}) an den Elektromotor (2) übergeben wird.

4. Verfahren nach einem der Ansprüche 1 bis 3, **dadurch gekennzeichnet, dass** als dämpfende Steuergröße eine Dämpfungskraft (F_{D}) in dem elektronischen Dämpfer (8) berechnet wird, die proportional der Geschwindigkeitsschwankungsamplitude (*ẏ*ₘ) der Last (6) ist und aus dem sensorisch erfassten Ist-Winkel (Ψ_{rad)} berechnet wird.

5. Verfahren nach einem der Ansprüche 1 bis 4, **dadurch gekennzeichnet, dass** die Wirkung einer sich aufbauenden Resonanzschwingung durch Sensorik erfasst wird und bei Bedarf die dämpfende Steuergröße verändert wird.

6. Verfahren nach einem der Ansprüche 1 bis 5, **dadurch gekennzeichnet, dass** im Falle einer konstanten zu hebenden und/oder zu senkenden Last mittels einer Geschwindigkeitsvorsteuerung wegabhängig die Kettengeschwindigkeit mit einem programmierbaren Geschwindigkeitsmuster zur Vermeidung der Ausbildung einer Resonanzschwingung der Gliederkette (5) überlagert wird.

7. Kettenzug mit einer über ein polygonales Kettenrad geführten Kette und mit einem auf das Kettenrad mit ungleichförmiger Teilung wirkenden Elektromotor, insbesondere zur Durchführung des Verfahrens nach einem der Ansprüche 1 bis 6,
**dadurch gekennzeichnet,**
**dass** dem Elektromotor (2) ein elektronischer Dämpfer (8) vorgeschaltet ist, der eine Steuerung des Elektromotors (2) in der Art bewirkt, dass eine Ausbildung einer Resonanzschwingung der Gliederkette (5) verhindert wird.

8. Kettenzug nach Anspruch 7, **dadurch gekennzeichnet, dass** dem elektronischen Dämpfer (8) als erste Eingangsgröße eine Soll-Drehzahl (n_{Soll}) des Kettenrades (4) und als zweite Eingangsgröße ein Ist-Winkel (Ψ_{rad}) des Kettenrades (4) zugeordnet ist.

9. Kettenzug nach einem der Ansprüche 7 oder 8, **dadurch gekennzeichnet, dass** am Kettenrad (4) ein Sensor in Form eines Impulsgebers (9) zur impulsweisen Ermittlung des Ist-Winkels (ψ_{rad}) angeordnet ist.

10. Kettenzug nach einem der Ansprüche 7 bis 9, **dadurch gekennzeichnet, dass** der elektronische Dämpfer (8) als Vorsteuerglied ausgebildet ist.

11. Kettenzug nach einem der Ansprüche 7 bis 10, **dadurch gekennzeichnet, dass** mindestens Sensor die Wirkung einer sich aufbauenden Resonanzschwingung erfasst und bei Bedarf die dämpfende Steuergröße verändert wird.

## Claims

1. Method of stabilising the running of a link articulated chain of a chain hoist, in particular in order to prevent the formation of a resonant vibration of the link chain, in which a link chain is guided over a polygonal chain wheel with irregular pitch which is driven by an electric motor, **characterised in that** a periodic and/or stochastic as well as damping control variable is superimposed on the speed of the chain wheel (4) and the damping control variable produces a change in the chain speed in such a way that formation of a resonant vibration is prevented.

2. Method as claimed in Claim 1, **characterised in that** the electric motor (2) is controlled by an electronic damper (8).

3. Method as claimed in Claim 2, **characterised in that** a desired rotational speed (n_{Soll}) of the chain wheel (5) is supplied to the electronic damper (8) as a first input variable and an actual angle (Ψ_{rad}) of the chain wheel (5) is supplied as a second input variable, and the damping control variable is calculated in the electronic damper (8) from the two input variables and is transferred to the electric motor (2) in the form of a damped rotational speed (n*_{Soll}).

4. Method as claimed in any one of Claims 1 to 3, **characterised in that** a damping force (F_{D}) is calculated as the damping control variable in the electronic damper (8), is proportional to the amplitude of speed fluctuation (*ẏ*ₘ) of the load (6) and is calculated from the sensor-detected actual angle (Ψ_{rad}).

5. Method as claimed in any one of Claims 1 to 4, **characterised in that** the effect of a resonant vibration building up is detected by sensor means and if required the damping control variable is changed.

6. Method as claimed in any one of claims 1 to 5, **characterised in that** in the case of a constant load to be lifted and/or lowered, by means of a speed pilot control a programmable speed pattern is superimposed on the chain speed as a function of distance in order to prevent the formation of a resonant vibration of the link chain (5).

7. Chain hoist with a chain guided over a polygonal chain wheel and with an electric motor acting on the chain wheel with irregular pitch, in particular for carrying out the method as claimed in any one of Claims 1 to 6, **characterised in that** an electronic damper (8) is connected in front of the electric motor (2) and effects control of the electric motor (2) in such a way that formation of a resonant vibration of the link chain (5) is prevented

8. Chain hoist as claimed in Claim 7, **characterised in that** a desired rotational speed (n_{Soll}) of the chain wheel (4) as a first input variable and an actual angle (Ψ_{rad}) of the chain wheel (4) as a second input variable are provided to the electronic damper (8).

9. Chain hoist as claimed in any one of Claims 7 or 8, **characterised in that** a sensor in the form of a pulse generator (9) is disposed on the chain wheel (4) for determination of the actual angle (Ψ_{rad}) in pulsed form.

10. Chain hoist as claimed in any one of Claims 7 to 9, **characterised in that** the electronic damper is constructed as a pilot control element.

11. Chain hoist as claimed in any one of Claims 7 to 10, **characterised in that** at least one sensor detects the effect of a resonant vibration building up and if required the damping control variable is changed.

## Revendications

1. Procédé de stabilisation du défilement d'une chaîne à maillons d'un palan à chaîne, notamment dans le but d'éviter la formation d'une vibration par résonance dans la chaîne à maillons, procédé dans lequel une chaîne à maillons est guidée au moyen d'un pignon à chaîne polygonal à séparation irrégulière qui est entraîné par un moteur électrique,
**caractérisé en ce que** la vitesse du pignon à chaîne (4) est superposée à une grandeur de commande d'amortissement périodique et/ou stochastique et **en ce que** la grandeur de commande d'amortissement commande une modification de la vitesse de chaîne de manière à éviter la formation d'une vibration par résonance.

2. Procédé selon la revendication 1, **caractérisé en ce que** le moteur électrique (2) est commandé par un amortisseur électronique (8).

3. Procédé selon la revendication 2, **caractérisé en ce que** l'on amène à un amortisseur électronique (8) comme première grandeur d'entrée un nombre de tours de consigne (n_{cons}) du pignon à chaîne (5) et comme deuxième grandeur d'entrée un angle réel (ψ_{pignon}) du pignon à chaîne (5) et **en ce que** l'on calcule dans l'amortisseur électronique (8), à partir des deux grandeurs d'entrée, une grandeur de commande d'amortissement qui est transmise au moteur électrique (2) sous la forme d'un nombre de tours amortis (n*_{cons}).

4. Procédé selon l'une des revendications 1 à 3, **caractérisé en ce que** l'on calcule comme grandeur de commande d'amortissement, dans l'amortisseur électronique (8), une force d'amortissement (F_{D}) qui est proportionnelle à l'amplitude de variation de vitesse (*ẏ*_{*m*}) de la charge (6) et qui est calculée à partir de l'angle réel (ψ_{pignon}) détecté par un capteur.

5. Procédé selon l'une des revendications 1 à 4, **caractérisé en ce que** l'on détecte l'action d'une vibration par résonance en cours d'établissement par un capteur et l'on modifie si besoin est la grandeur de commande d'amortissement.

6. Procédé selon l'une des revendications 1 à 5, **caractérisé en ce que**, lorsque l'on soulève et/ou on abaisse une charge constante, la vitesse de la chaîne est superposée, en fonction de la course, à un modèle de vitesse programmable au moyen d'une commande de vitesse pilote afin d'éviter la formation d'une vibration par résonance dans la chaîne à maillons (5).

7. Palan à chaîne comportant une chaîne guidée par un pignon à chaîne polygonal et un moteur électrique agissant sur le pignon à chaîne à séparation irrégulière, notamment dans le but de mettre en oeuvre le procédé selon l'une des revendications 1 à 6,
**caractérisé en ce que** en amont du moteur électrique (2) est monté un amortisseur électronique (8) qui effectue une commande du moteur électrique (2) de manière à empêcher la formation d'une vibration par résonance dans la chaîne à maillons (5).

8. Palan à chaîne selon la revendication 7, **caractérisé en ce qu'**il est associé à l'amortisseur électronique (8) comme première grandeur d'entrée un nombre de tours de consigne (n_{cons}) du pignon à chaîne (5) et comme deuxième grandeur d'entrée un angle réel (ψ_{pignon}) du pignon à chaîne (5).

9. Palan à chaîne selon l'une des revendications 7 ou 8, **caractérisé en ce qu'**un capteur, se présentant sous la forme d'un générateur d'impulsions (9), est placé au niveau du pignon à chaîne (4) dans le but de déterminer au moyen d' impulsions l'angle réel (ψ_{pignon}).

10. Palan à chaîne selon l'une des revendications 7 à 9, **caractérisé en ce que** l'amortisseur électronique (8) est conformé en organe de commande pilote.

11. Palan à chaîne selon l'une des revendications 7 à 10, **caractérisé en ce que** l'on détecte l'action d'une vibration par résonance en cours d'établissement au moyen d'au moins un capteur et l'on modifie si besoin est la grandeur de commande d'amortissement.
